# EUROPÄISCHE PATENTSCHRIFT

(11) **EP 0 156 143 B1**
(45) Veröffentlichungstag und Bekanntmachung des Hinweises auf die Patenterteilung: **27.05.1987**
(21) Anmeldenummer: 85101483.7
(22) Anmeldetag: 12.02.1985
(51) Int. Cl.: B61H 1/00

(54) **Halterungsanordnung von bremsklotzeinheiten an Schienenfahrzeugen**
Mounting arrangement of brake shoe units on railway vehicles
Disposition de montage de dispositifs de frein à sabot pour véhicules sur rails

(30) Priorität: 13.03.1984 DE 3409158
(43) Veröffentlichungstag der Anmeldung: 02.10.1985
(73) Patentinhaber: KNORR-BREMSE AG, 80710 München (DE)
(72) Erfinder: Staltmeir, Josef, D-8000 München 40 (DE); Wosegien, Bernd, D-8000 München 83 (DE)

## Beschreibung

Die Erfindung betrifft eine Halterungsanordnung von Bremsklotzeinheiten an Schienenfahrzeugen mit querverschieblichen Radsätzen, mit einer Querbeweglichkeit der Bremsklotzeinheit relativ zum Fahrzeugrahmen, bezogen auf die Fahrzeuglängsrichtung.

Eine derartige Halterungsanordnung ist aus der WO-A-80/00682 bekannt. Die Bremsklotzeinheit wird hierbei mittels in Fahrzeuglängsrichtung verlaufender Federbänder gehaltert, zusätzlich kann eine im wesentlichen vertikale Pendelhebelaufhängung mittels eines unten an der Bremsklotzeinheit und oben am Fahrzeugrahmen jeweils gelenkig gelagerten Hebels vorgesehen sein. Die bekannte Halterungsanordnung kann weiterhin im wesentlichen in Fahrzeuglängsrichtung verlaufende Federn zwischen der Bremsklotzeinheit und dem Fahrzeugrahmen aufweisen, welche der Einstellung einer Neutralposition dienen. Insoweit bietet die bekannte Halterungsanordnung keine Möglichkeit, daß eine einzelne Bremsklotzeinheit einer Seitenverschiebung des ihr zugeordneten Rades in Richtung der Spurkranzseite folgt. Zum Sicherstellen einer deratigen Folge-Verschiebung müssen bei der bekannten Halterungsanordnung jeweils zwei auf unterschiedlichen Fahrzeugseiten angeordnete Bremsklotzeinheiten durch eine Spurstange verbunden werden.

Es ist weiterhin bekannt, eine Bremsklotzeinheit mit einer begrenzt beweglichen, zumeist um ein nahe ihres rückwärtigen Endes befindliches Gelenk schwenkbar gehalterten Druckstange auszustatten, an deren vorderem Ende der Bremsklotz wiederum beweglich angelenkt ist. Diese Anordnungen sind jedoch nur für Radsätze geeignet, welche um nur geringe Wegstrecken querverschieblich gelagert sind.

Es ist des weiteren bekannt, Bremsklotzeinheiten um eine quer zur Längsrichtung des Fahrzeuges verlaufende Achse drehbar am Fahrzeugrahmen zu haltern ; die während der Bremsungen auf die Bremsklotzeinheiten wirkenden Reaktionskräfte werden dabei auf einen zweiten Bremsklotz abgeleitet, der an dem der Bremsklotzeinheit zugeordneten Fahrzeugrad gegenüberliegend zur Bremsklotzeinheit angeordnet ist bzw. einem anderen Fahrzeugrad zugeordnet ist.

Bei Bremsgestängen mit einem Bremszylinder zum Andrücken einer Vielzahl von Bremsklötzen an die Räder mehrerer Radsätze ist es bekannt, die in Fahrzeugquerrichtung einander gegenüberliegenden, den beiden Rädern eines Radsatzes zugeordneten Bremsklötze mittels einer Spurstange miteinander zu verbinden und die beiden Bremsklötze samt Spurstange in Querrichtung des Fahrzeuges beweglich am Fahrzeugrahmen zu haltern. Die beiden Bremsklötze können hierbei den Querverbindungen von querverschieblichen Radsätzen gut folgen, wobei ihr gegenseitiger Abstand durch die Spurstange stet konstant gehalten wird und wobei die seitliche Lagesteuerung der Bremsklötze durch deren Anlaufen an die Spurkränze des Radsatzes erfolgt.

Es ist Aufgabe der Erfindung, eine Halterungsanordnung der eingangs genannten Art zu schaffen, welche es ermöglicht, auch einem um ein großes Maß querverschieblichen Radsatz eine Bremsklotzeinheit zuzuordnen, wobei sichergestellt ist, daß der Bremsklotz der Bremsklotzeinheit stets in eine der Lage der ihm zugeordneten Radlauffläche entsprechende Lage eingestellt wird, wobei jedoch der Bauaufwand der Halterungsanordnung gering gehalten werden soll.

Diese Aufgabe wird nach der Erfindung gelöst durch eine elastische Belastung der Bremsklotzeinheit in Bewegungsrichtung zur Fahrzeuglängsmittelebene hin.

Die Unteransprüche zeigen nach der weiteren Erfindung vorteilhafte Ausgestaltungsmöglichkeiten für die Halterungsanordnung auf.

In der Zeichnung sind mehrere Ausführungsbeispiele für nach der Erfindung ausgebildete Halterungsanordnungen schematisch dargestellt, und zwar zeigt
Figur 1 eine erste, aufgeschnittene Halterungsanordnung in Aufsicht,
Figur 2 eine zweite Halterungsanordnung in Stirnansicht und
Figur 3 die zweite Halterungsanordnung in Seitenansicht.

Gleiche Bezugszahlen beziehen sich dabei in allen Zeichnungen auf das gleiche oder einander entsprechende Teile.

In Figur 1 ist ein Teil eines Schienenfahrzeugrades 1 eines im übrigen nicht gezeigten Radsatzes dargestellt, das Schienenfahrzeugrad 1 weist eine Lauffläche 2 und einen Spurkranz 3 auf. Das Schienenfahrzeug 1 ist, wie insgesamt nicht dargestellt, über eine Radsatzwelle mit einem zweiten Schienenfahrzeugrad starr verbunden, wobei die Spurkränze 3 beider Schienenfahrzeugräder einander zugewandt sind. Die beiden Schienenfahrzeugräder bilden zusammen mit der Radsatzwelle den Radsatz.

Der Lauffläche 2 steht mit geringem Abstand ein in Aufsicht ersichtlicher Bremsklotz 4 gegenüber, der während Bremsungen an die Lauffläche 2 angepreßt wird. Der Bremsklotz 4 ist an einer Druckstange 5 einer Bremsklotzeinheit 6 gehaltert. Die Bremsklotzeinheit 6 ist an ihrer Oberseite starr mit einem hülsenartigen Gehäuse 7 verbunden, welches von einer im Querschnitt runden Profilstange 8 verschieblich durchgriffen ist. Die Achse 9 der Profilstange 8 verläuft quer zur Längsrichtung des Fahrzeuges bzw. wenigstens annähernd parallel zur Achsrichtung des Radsatzes. Die beiden Enden der Profilstange 8 sind in Lagerböcken 10 gehaltert, welche starr mit dem Rahmen des Schienenfahrzeuges verbunden sind ; der Abstand der beiden Lagerböcke 10 ist größer als die Länge des Gehäuses 7. Im Gehäuse 7 befinden sich nahe dessen Enden jeweils zwei einander gegenüberstehende Rollen 11, welche um gehäusefeste Achsen 12 drehbar sind. Die Rollen 11 weisen, wie später zu Figur 7 noch beschrieben, eine dem Außenumfang der Profilstange 8 angepaßte, konkave Umfangsfläche auf, mit welcher sie auf der Profilstange 8, diese teilweise umgreifend, abrollbar sind. Zwischen dem Gehäuse 7 und dem durch die strichpunktierte Linie 13 angedeuteten Längsmittelebene des Schienenfahrzeuges abgewandten Lagerbock 10 ist eine Feder 14 eingespannt, welche auf den Rahmen 7 eine ständig wirksame, in Verschieberichtung zur Fahrzeuglängsmittelebene 13 hin gerichtete Kraft ausübt.

In der Darstellung nach Figur 1 befindet sich der.das Schienenfahrzeug 1 aufweisende Radsatz innerhalb seiner Querverschieblichkeit in seiner rechten Endstellung, und auch das Gehäuse 7 und damit auch die Bremsklotzeinheit 6 befinden sich in ihren rechten Endstellungen, wobei das Gehäuse 7 am rechten, der Fahrzeuglängsmittelebene 13 näherliegenden Lagerbock 10 anliegt. Der Bremsklotz 4 befindet sich dabei, wie dargestellt, mit geringem Abstand vor der Lauffläche 2 und kann bei Bremsbetätigung durch die Bremskotzeinheit 6 korrekt an die Lauffläche 2 angepreßt werden. Verschiebt sich der Radsatz mit dem Schienenfahrzeug 1 gemäß Figur 1 nach links, so läuft der Spurkranz 3 an die ihm zugewandte Seitenkante des Bremsklotzes 4 an und drückt diesen entsprechend nach links ; über die Druckstange 5 wird dabei vom Bremsklotz 4 die Bremsklotzeinheit 6 und das Gehäuse 7 mitgenommen, weil die Rollen 11 auf der Profilstange 6 abrollen und die Feder 14 entsprechend komprimiert wird. Auch in diesen neuen Lagen ist der Bremsklotz 4 vermittels der Bremsklotzeinheit 6 korrekt an die Lauffläche 2 des Schienenfahrzeuges 1 anpreßbar. Verschiebt sich der Radsatz mit dem Schienenfahrzeugrad 1 innerhalb seiner Querverschieblichkeit wiederum nach rechts, so führt die Feder 14 unter entsprechender Entspannung durch Verschieben des Geschäuses 7 und damit der Bremsklotzeinheit 6 den Bremsklotz 4 dieser Querverschiebebewegung nach, wobei durch Abrollen der Rollen 11 auf der Profilstange 8 die Bewegungswiderstände gering sind. Auf diese Weise wird der Bremsklotz 4 stets in einer der Lauffläche 2 des Schienenfahrzeugrades 1 ausgerichtet gegenüberstehenden Lage gehalten, so daß er bei Bremsbetätigung korrekt an die Lauffläche 2 anpreßbar ist. Die Querbewegungen der Bremsklotzeinheit 6 können dabei mit geringem Kraftaufwand erfolgen, da die Rollen 11 einen niedrigen Bewegungs- bzw. Reibungswiderstand gewährleisten ; die Feder 14 kann schwach dimensioniert werden, so daß der Bremsklotz 4 mit höchstens geringer Kraft am Spurkranz 3 anliegt bzw. schleift, wodurch kein bemerkenswerter Reibungswiderstand für das Schienenfahrzeugrad 1 und auch kein nenneswerter Verschleiß für den Spurkranz 3 und den Bremsklotz 4 verursacht werden.

Wird während Bremsungen der Bremsklotz 4 mittels der Bremsklotzeinheit 6 an die Lauffläche 2 angepreßt, so tritt an der Bremsklotzeinheit 6 eine diese in Entfernungsrichtung von der Lauffläche 2 belastende Reaktionskraft auf. Zur Aufnahme dieser Reaktionskraft ist die Bremsklotzeinheit 6 auf ihrer dem Schienenfahrzeugrad 1 abgewandten Seite mit einem Lagerbock 15 versehen, an welchem um eine im wesentlichen vertikale Achse 16 schwenkbar ein horizontal oder schräg nach oben verlaufender Hebel 17 als Drehmomentstütze gelenkt ist, dessen anderes Ende über eine ebenfalls im wesentlichen vertikale Achse 18 schwenkbar an einer Lagerstelle 19 des Schienenfahrzeugrahmens angelenkt ist. Durch den Hebel 17 werden die Reaktionskräfte von der Bremsklotzeinheit 6 auf den Schienenfahrzeugrahmen abgeleitet. Bei Querbewegungen der Bremsklotzeinheit 6 schwenkt der Hebel 17 entsprechend um die Achsen 16 und 18. Da hierbei die Rollen 11 von den Reaktionskräften entlastet sind, kann es zweckmäßig sein, die Achsen 12 um 90° verdreht um die Achse 9, also horizontal verlaufend anzuordnen, so daß sich die Rollen 11 oberhalb und unterhalb der Profilstange 8 befinden.

Abweichend zur vorstehend erläuterten Reaktionskraftableitung mittels des Hebels 17 kann die Bremsklotzeinheit 6 in nicht dargestellter bzw. aus Figur 1 nicht ersichtlicher Weise mit einer zweiten, den Teilen 7 bis 12 und gegebenenfalls zusätzlich der Feder 14 entsprechenden weiteren Führungseinrichtung ausgestattet sein, wobei die Achse der Profilstange dieser weiteren Führungseinrichtung parallel zur Achse 9 verläuft. Die Reaktionskraft wird dann von der Bremsklotzeinheit 6 über die beiden räumlich zueinander versetzt angeordneten Führungseinrichtungen auf den Fahrzeugrahmen abgeleitet.

Falls es die bauliche Ausgestaltung der Bremsklotzeinheit 6 erlaubt, kann die Achse 9 der Profilstange auch derart angeordnet werden, daß sie die Vektorrichtung der auf die Bremsklotzeinheit 6 einwirkenden Reaktionskraft rechtwinklig schneidet, die Reaktionskraft wird dann unmittelbar über die Rollen 11 auf die Profilstange 8 und von dieser über die Lagerböcke 10 auf den Fahrzeugrahmen übertragen ; die Bremsklotzeinheit 6 bedarf dann keiner besonderen Reaktionskraft-Abstützung mehr, es muß lediglich beispielsweise durch Ausgestaltung der Profilstange 8 und der Rollen 11 entsprechend der später zu beschreibenden Figur 8 dafür gesorgt werden, daß sich die Bremsklotzeinheit 6 nicht um die Achse 9 dreht.

Nach Figur 2 und 3 weist die den Bremsklotz 4 tragende und mittels eines Pendelhebels 20 abstützende Bremsklotzeinheit 6 an ihrer Oberseite nahe ihren dem Bremsklotz 4 zu- und abgewandten Enden je einen Lagerbock 21 auf, an welchem um eine gemeinsame Achse 22 drehbar das untere Ende eines im wesentlichen vertikalen Pendelhebels 23 angelenkt ist. Die Achse 22 verläuft wenigstens annähernd parallel zur Längsrichtung des Schienenfahrzeuges, und der Pendelhebel 23 weist in Richtung der Achse 22 eine große Breite auf, derart, daß er sich nahezu über die ganze Breite der Bremsklotzeinheit 6 erstreckt. Das obere Ende des Pendelhebels 23 ist an den Lagerböcken 21 gegenüberstehenden Lagerböcken 24 um eine zur Achse 22 parallele Drehachse 25 drehbar angelenkt, die beiden Lagerböcke 24 sind starr am im übrigen nicht dargestellten Fahrzeugrahmen befestigt. Die beiden Achsen 22 und 25 werden bevorzugt durch zwischen den jeweils beiden Lagerböcken 21 bzw. 24 sich ununterbrochen streckende Lagerbolzen 26 realisiert ; es ist jedoch auch möglich, jeden Lagerbock 21 bzw. 24 mit einem kurzen, den Pendelhebel 23 nicht-voll durchgreifenden Lagerbolzen zu versehen.

Falls beidseitig am Schienenfahrzeug je eine einem Fahrzeugrad eines Radsatzes zugeordnete Bremsklotzeinheit vorgesehen ist, ist es zweckmäßig, wie aus Figur 2 zur Bremsklotzeinheit 6 ersichtlich, die beiden Bremsklotzeinheiten durch eine Spurstange 27 miteinander zu verbinden. Die Spurstange 27 kann dabei, wie aus Figur 2 ersichtlich, starr mit den Bremsklotzeinheiten 6 verbunden sein, es ist jedoch auch möglich, die Spurstange 27 in nicht dargestellter Weise begrenzt elastisch auslenkbar durch Zwischenordnen von Gummikörper an den Bremsklotzeinheiten 6 anzulenken. Bei in Mittellage ihrer Querverschieblichkeit befindlichen Bremsklotzeinheiten 6 und damit auch in der Mittellage seiner Querverschieblichkeit befindlichem, zugeordneten Radsatz verläuft der Pendelhebel 23 wenigstens annähernd vertikal. Wird der Radsatz zu einer Seite verschoben, so läuft der Spurkranz 3 des in Verschieberichtung liegenden Fahrzeugrades 1 an den diesem Fahrzeugrad 1 zugeordneten Bremsklotz 4 an und nimmt diesen Bremsklotz 4 mitsamt einer Bremsklotzeinheit 6 seitlich mit ; über die Spurstange 27 wird dabei auch die andersseitige Bremsklotzeinheit 6 seitlich mitbewegt, so daß auch deren Bremsklotz 4 ausgerichtet zur ihm gegenüberstehenden Lauffläche 2 des ihm zugeordneten Schienenfahrzeugrades 1 verbleibt. Auch hier bewirkt das leichte Schleifen jeweils eines Bremsklotzes 4 am Spurkranz 3 während Seitenauslenkungen vernachlässigbar kleine Reibungen und entsprechend vernachlässigbar geringen Verschleiß.

Sollte am Schienenfahrzeug kein Raum für das Anbringen einer Spurstange 27 vorhanden sein, so kann es zweckmäßig sein, abweichend zur vorgeschriebenen Ausführung je Bremsklotzeinheit 6: zwei seitlich zueinander versetzte Pendelhebe.1: 23 anzuordnen ; die beiden Pendelhebel 23 bilden dann eine Parallelogrammführung für die Bremsklotzeinheit 6. Die beiden zueinander paraJlelen Pendelhebel 23 können dabei bei in der Mittelstellung der Seitenverschieblichkeit befindlicher Bremsklotzeinheit 6 vertikal verlaufen, es ist. dann, wie zu Figur 1 beschrieben, eine der Feder 14 entsprechende Feder vorzusehen, welche die Bremsklotzeinheit ständig in Richtung zur Fahrzeuglängsmittelebene hin belastet. Abweichend hierzu kann es jedoch auch zweckmäßig sein, die beiden zueinander parallelen Pendelhebel bei in Mittelstellung befindlicher Bremsklotzeinheit schräg nach unten zur Fahrzeugaußenseite hin verlaufend anzuordnen, das Gewicht der Bremsklotzeinheit 6 ergibt dann über die schrägen Pendelhebel 23 eine die Kraft der vorerwähnten Feder ersetzende Seitenkraft-Komponente, so daß die erwähnte Feder entfallen kann.

Bei allen vorstehend erwähnten Ausführungsbeispielen ist es selbstverständlich, daß anstelle des Fahrzeugrahmens ein Drehgestellrahmen des Schienenfahrzeuges zur Halterung der jeweils erwähnten Teile dienen kann.

## Patentansprüche

1. Halterungsanordnung von Bremsklotzeinheiten (6) an Schienenfahrzeugen mit querverschieblichen Radsätzen, mit einer Querbeweglichkeit der Bremsklotzeinheit (6) relativ zum Fahrzeugrahmen, bezogen auf die Fahrzeuglängsrichtung, gekennzeichnet durch eine elastische Belastung (Feder 14) der Bremsklotzeinheit (6) in Bewegungsrichtung zur Fahrzeuglängsmittelebene (13) hin.

2. Halterungsanordnung nach Anspruch 1, gekennzeichnet durch eine die Bremsklotzeinheit (6) in Richtung zur Fahrzeuglängsmittelebene (13) belastende Feder (14).

3. Halterungsanordnung nach Anspruch 1 oder 2, mit einem unten an der Bremsklotzeinheit (6) und oben am Fahrzeugrahmen (Lagerbock 24) um wenigstens annähernd in Fahrzeuglängsrichtung verlaufende Drehachsen (22, 25) schwenkbar angelenkten, im wesentlichen vertikalen Pendelhebel (23), dadurch gekennzeichnet, daß der Pendelhebel (23), bezogen auf seine Höhe, eine große Breite in Richtung der Drehachsen (22, 25) aufweist.

## Claims

1. Mounting means of block brake units (6) for . rail vehicles with laterally displaceable wheel sets in which the block brake unit (6) is capable of moving perpendicularly to the vehicle longitudinal direction, relative to the vehicle frame, wherein an elastic load (spring 14) acts on the block brake unit (6) towards the vehicle longitudinal centre plane (13).

2. Mounting means according to Claim 1, wherein a spring (14) loads the block brake unit (6) in the direction towards the vehicle longitudinal centre plane (13).

3. Mounting means according to Claim 1 or 2, with an essentially vertical pendular lever (23), pivoted at the lower end at the block brake unit (6) and at the upper end at the vehicle frame (support bracket 24) around rotational axes (22, 25) running, in close approximation, in longitudinal direction of the vehicle, wherein the pendular lever (23) has a large width in the direction of the rotational axes (22, 25), relative to its height.

## Revendications

1. Dispositif support de blocs-frein à sabot (6) pour véhicules ferroviaires avec essieux montés déplaçables latéralement, le bloc-frein (6) présentant, par rapport au châssis du véhicule, une mobilité perpendiculaire au sens longitudinal du véhicule, caractérisé par le fait qu'une charge élastique (ressort 14) agit sur le bloc-frein à sabot (6) vers le plan médian longitudinal (13) du véhicule.

2. Dispositif support d'après revendication 1, caractérisé par un ressort (14) chargeant le bloc-frein à sabot (6) vers le plan médian longitudinal (13) du véhicule.

3. Dispositif support d'après revendication 1 ou 2, avec un levier pendulaire (23) essentiellement vertical, pivotant et articulé par son côté inférieur au bloc-frein à sabot (6) et par son côté supérieur au châssis du véhicule (palier 24) autour d'axes de rotation (22, 25) situés, au moins approximativement, dans le sens longitudinal du véhicule, caractérisé par le fait que le levier pendulaire (23) présente une largeur importante, par rapport à sa hauteur, dans le sens des axes de rotation (22, 25).
